# EUROPÄISCHE PATENTSCHRIFT

(11) **EP 3 608 493 B1**
(45) Veröffentlichungstag und Bekanntmachung des Hinweises auf die Patenterteilung: **16.02.2022**
(21) Anmeldenummer: 19184632.8
(22) Anmeldetag: 05.07.2019
(51) Int. Cl.: E05D 13/00

(54) **TOR MIT SICHERUNGSEINRICHTUNG**
DOOR COMPRISING A SECURING DEVICE
PORTAIL POURVU DE DISPOSITIF DE SÉCURISATION

(30) Priorität: 10.08.2018 DE 102018119495
(43) Veröffentlichungstag der Anmeldung: 12.02.2020
(73) Patentinhaber: Hörmann KG Brockhagen, 33803 Steinhagen (DE)
(72) Erfinder: Brinkmann, Michael, 33790 Halle (DE)
(74) Vertreter: Seranski, Klaus

(56) Entgegenhaltungen:
- EP-A1- 1 373 668
- WO-A1-96/05395
- WO-A1-03/087506
- WO-A1-2005/116382
- WO-A1-2007/128120

## Beschreibung

Die Erfindung betrifft ein Tor mit einem zwischen einer Schließstellung, in der es eine Wandöffnung verschließt, und einer Öffnungsstellung, in der es die Wandöffnung freigibt, bewegbaren und eine Mehrzahl von in Torblattbewegungsrichtung hintereinander angeordneten und bezüglich etwa senkrecht zur Torblattbewegungsrichtung verlaufenden Gelenkachsen gelenkig miteinander verbundenen Torblattelementen aufweisenden Torblatt und einer zwischen einer Freigabestellung, in der sie die Torblattbewegung freigibt und einer Sicherungsstellung, in der sie der Torblattbewegung zumindest längs eines ersten Abschnitts der Bewegungsbahn des Torblatts von der Öffnungsstellung in die Schließstellung und längs eines vorzugsweise die Schließstellung enthaltenden zweiten Abschnitts der Bewegungsbahn von der Schließstellung in die Öffnungsstellung entgegenwirkt, verstellbaren Sicherungseinrichtung mit einem bezüglich dem bei einer Schließbewegung vorlaufenden Torblattelement bewegbar gelagerten und zwischen einer Freigabestellung und einer Sicherungsstellung bewegbaren Sicherungselement, wobei das in die Sicherungsstellung bewegte Sicherungselement in dem ersten Abschnitt der Bewegungsbahn der Schließbewegung entgegenwirkt und in dem zweiten Abschnitt der Bewegungsbahn der Öffnungsbewegung entgegenwirkt.

Bei derartigen, auch als Sektionaltore bezeichneten Toren ist das Torblatt in der Schließstellung üblicherweise etwa in einer Vertikalebene und in der Öffnungsstellung über Kopf vorzugsweise etwa in einer Horizontalebene angeordnet. Bei einer Öffnungsbewegung muss das Torblatt also angehoben werden. Zur Unterstützung der Öffnungsbewegung wird üblicherweise eine an das Torblatt gekoppelte Gewichtsausgleichseinrichtung eingesetzt, mit der eine das Torblatt in die Öffnungsstellung drängende Kraft auf das Torblatt ausgeübt werden kann. Solche Gewichtsausgleichseinrichtungen können beispielsweise in Form von Torsionsfedern verwirklicht sein, welche oberhalb der mit dem Torblatt zu verschließenden Öffnung und/oder am der Torblattöffnung abgewandten hinteren Ende der üblicherweise durch eine Führungsschienenanordnung vorgegebenen Bewegungsbahn des Torblatts angeordnet sein können und im Verlauf der Schließbewegung unter Aufnahme potentieller Energie des Torblatts gespannt werden. Zur Übertragung der Kraft von der Gewichtsausgleichseinrichtung auf das Torblatt und umgekehrt kann ein Zugmittel in Form einer Kette und/oder eines Zugseils eingesetzt werden.

Bei derartigen Anordnungen muss sichergestellt werden, dass das Torblatt im Verlauf einer Schließbewegung nicht abstürzt, wenn das Zugmittel reißt und/oder die Gewichtsausgleichseinrichtung beispielsweise durch einen Federbruch anderweitig beschädigt wird. Darüber hinaus wird in vielen Fällen verlangt, dass auch eine Öffnungsbewegung durch Aufhebeln des in die Schließstellung gestellten Torblatts verhindert wird. Tore mit einem diesem Aufhebeln entgegenwirkenden Einbruchsschutz sind in der WO 96/05395 A1 angegeben. Tore mit einer Absturzsicherung sind in der WO 2005/116382 A1 beschrieben.

Sowohl bei einer Beschädigung der Gewichtsausgleichseinrichtung als auch bei dem Versuch, das in die Schließstellung bewegte Torblatt aufzuhebeln, reduziert sich die über das Zugmittel von der Gewichtsausgleichseinrichtung auf das Torblatt übertragene Kraft. Dieser Umstand wird bei Toren der eingangs genannten Art, wie sie in der EP 1 373 668 B1 beschrieben sind, ausgenutzt, um sowohl einen Absturz des Torblatts bei Beschädigung der Gewichtsausgleichseinrichtung als auch ein unerwünschtes Aufhebeln des Torblatts zu verhindert.

Dazu ist das Zugmittel der bekannten Tore an ein Sicherungselement der Sicherungseinrichtung gekoppelt, das sich in der Freigabestellung ausgehend von einer bezüglich dem unteren Torblattelement festgelegten Schwenkachse nach oben erstreckt. Das Zugmittel hält das Sicherungselement in dieser Freigabestellung. Wenn die von dem Zugmittel auf das Sicherungselement ausgeübte Zugkraft nachlässt, wird das Sicherungselement mit Hilfe einer Vorspanneinrichtung bezüglich der Schwenkachse in die Sicherungsstellung verschwenkt, in der es zusammenwirkend mit an seitlichen Zargenholmen des Tors vorgesehenen Widerlagern längs eines ersten Abschnitts der vorgegebenen Bahn der Schließbewegung entgegenwirkt und längs eines die Schließstellung enthaltenden zweiten Abschnitts der vorgegebenen Bahn einer Öffnungsbewegung entgegenwirkt. Ähnliche Tore sind in der WO 2007/128120 A1 angegeben.

Bei den bekannten Toren sind die Widerlager im Bereich des ersten Abschnitts der vorgegebenen Bahn in Form von oben offenen Ausbuchtungen des seitlichen Zargenholms ausgeführt, während die Widerlager im Bereich des zweiten Abschnitts der vorgegebenen Bahn in Form von unten offenen Ausbuchtungen des seitlichen Zargenholms ausgeführt sind. Das in die Sicherungsstellung überführte Sicherungselement der bekannten Tore weist eine nach unten ragende Sperrklinke auf, die in der Sicherungsstellung in die nach oben offenen Ausbuchtungen des Zargenholms eingreifen kann. Ferner weist das Sicherungselement eine nach oben ragende Sperrklinke auf, welche im Bereich des zweiten Abschnitts der Bewegungsbahn in die nach unten offenen Ausbuchtungen des Zargenholms eingreifen kann, wenn das Sicherungselement in der Sicherungsstellung angeordnet ist.

Beim Einsatz der bekannten Tore hat es sich allerdings gezeigt, dass es zu Fehlfunktionen kommen kann, bei denen die Sicherungseinrichtung die gewünschte Sicherungswirkung auch ohne Beschädigung der Gewichtsausgleichseinrichtung oder ohne einen Versuch, das Tor aufzuhebeln, hervorbringt. Dann wird die Schließ- und/oder Öffnungsbewegung unerwünscht blockiert.

Angesichts dieser Probleme im Stand der Technik liegt der Erfindung die Aufgabe zugrunde, ein Tor mit einer Sicherungseinrichtung bereitzustellen, bei der die gewünschte Sicherungswirkung zuverlässig nur in den gewünschten Situationen hervorgebracht wird.

Erfindungsgemäß wird diese Aufgabe durch die im Anspruch 1 angegebene Merkmalskombination gelöst.

Diese Erfindung geht auf die Erkenntnis zurück, dass die bei den bekannten Toren beobachteten Probleme in erster Linie darauf zurückzuführen sind, dass die Schwenkstellung des Sicherungselements bezüglich der Schwenkachse nicht nur von dem Betrag der von dem Zugmittel auf das Sicherungselement ausgeübten Zugkraft, sondern auch von der Richtung dieser Zugkraft abhängt. Bei einer fehlerhaften Montage oder bei einer betriebsbedingten Verlagerung des Zugmittels kann es daher bei diesen Toren dazu kommen, dass das Sicherungselement auch ohne Beschädigung der Gewichtsausgleichseinrichtung oder ohne anderweitige Entlastung des Zugmittels in die Sicherungsstellung gelangt und so unerwünscht die Torblattbewegung blockiert.

Bei erfindungsgemäßen Toren wird dieser Mangel dadurch beseitigt, dass das Zugmittel nicht unmittelbar an das Sicherungselement, sondern nur mittelbar über ein Betätigungselement an das Sicherungselement koppelbar ist. Auf diese Weise kann die Wirkung der Sicherungseinrichtung von der Richtung der auf die Sicherungseinrichtung ausgeübten Zugkraft des Zugmittels entkoppelt werden, um so eine unerwünschte Verlagerung des Sicherungselements in die Sicherungsstellung zu vermeiden.

In diesem Zusammenhang hat es sich als besonders günstig erwiesen, wenn das Betätigungselement bezüglich dem unteren Torblattelement vorzugsweise in einer parallel zur Bewegungsrichtung des Torblatts verlaufenden Richtung verschiebbar ist und eine bezüglich dem unteren Torblattelement festgelegte Führungseinrichtung zum Führen und Begrenzen der Verschiebung des Betätigungselements vorgesehen ist. Auf diese Weise kann die Entkopplung der Verlagerung des Sicherungselements von der Richtung der Zugkraft des Zugmittels besonders zuverlässig erreicht werden, weil die Bewegungsrichtung des Betätigungselements durch die Führungseinrichtung vorgegeben ist und durch Änderung der Richtung der Zugkraft nicht beeinflusst werden kann.

Im Rahmen der Erfindung hat es sich als besonders vorteilhaft erwiesen, wenn die Führungseinrichtung ein das Betätigungselement zumindest teilweise aufnehmendes Gehäuse aufweist. Mit Hilfe eines Gehäuses kann die Bewegung des Betätigungselements besonders zuverlässig linear geführt werden, wenn das Gehäuse das Betätigungselement in einer senkrecht zur Bewegungsrichtung des Betätigungselements verlaufenden Ebene vorzugsweise vollständig umschließt. Dabei kann ein zum Ankoppeln des Zugmittels an das Betätigungselement dienender Ankopplungsbereich des Betätigungselements in jeder Betriebsstellung außerhalb des Gehäuses angeordnet sein.

Im Sinne einer zuverlässigen Auslösung der Sicherungswirkung des Sicherungselements hat es sich als besonders zweckmäßig erwiesen, wenn eine vorzugsweise zumindest teilweise in dem Gehäuse aufgenommene und das Betätigungselement in eine Betätigungsstellung, in der es das Sicherungselement in die Sicherungsstellung bewegt, drängende erste Vorspanneinrichtung vorgesehen ist. Dabei wird das Betätigungselement zweckmäßigerweise durch Zug an dem Zugmittel gegen die Vorspannkraft der ersten Vorspanneinrichtung in eine Ruhestellung gedrängt, in der es keine Bewegung des Sicherungselements in die Sicherungsstellung bewirkt.

Eine unbeabsichtigte Auslösung der Sicherungseinrichtung kann zuverlässig verhindert werden, wenn eine zweite Vorspanneinrichtung vorgesehen ist, mit der das Sicherungselement in die Freigabestellung gedrängt wird. Dann wird die Sicherungswirkung nur ausgelöst, wenn das Sicherungselement gegen die Vorspannkraft der zweiten Vorspanneinrichtung mit Hilfe des Betätigungselements in die Sicherungsstellung gedrängt wird.

Zweckmäßigerweise ist die erste Vorspanneinrichtung so ausgelegt, dass das Betätigungselement mit der ersten Vorspanneinrichtung in das Gehäuse gedrängt wird. Zu diesem Zweck kann die Vorspanneinrichtung eine Druckfeder aufweisen, die sich einerseits an einem in dem Gehäuse angeordneten Widerlager abstützt und andererseits das Betätigungselement beaufschlagt.

Im Rahmen der Erfindung hat es sich zur Sicherung der Betriebszuverlässigkeit der Sicherungseinrichtung als besonders zweckmäßig erwiesen, wenn das Sicherungselement in dem Gehäuse bezüglich einer quer, insbesondere etwa senkrecht zur Bewegungsbahn und vorzugsweise etwa parallel zu den Gelenkachsen verlaufenden Schwenkachse verschwenkbar gelagert ist und sich ein Sicherungsbereich des Sicherungselements ausgehend von der Schwenkachse zumindest in der Freigabestellung nach unten erstreckt, wobei der Sicherungsbereich bei einer Bewegung von der Freigabestellung in die Sicherungsstellung nach oben verschwenkt wird. Die Verlagerung des Sicherungselements von der Freigabestellung in die Sicherungsstellung kann bei dieser Ausführungsform ermöglicht werden, wenn das Gehäuse ein Fenster aufweist, durch das das in der Freigabestellung zumindest teilweise in dem Gehäuse aufgenommene Sicherungselement zumindest mit seinem Sicherungsbereich hindurchtreten kann, wenn es in die Sicherungsstellung verlagert wird.

Erfindungsgemäß weist ein bei einer Bewegung von der Freigabestellung in die Sicherungsstellung vorlaufender Rand des Sicherungsbereichs eine Einbuchtung auf, in die ein längs des zweiten Abschnitts der Bewegungsbahn feststehend angeordnetes Widerlager eingreifen kann, wenn der Sicherungsbereich in der Sicherungsstellung angeordnet ist. So kann einer unerwünschten Öffnungsbewegung des Torblatts entgegengewirkt werden. Das Widerlager kann ähnlich wie bei EP 1 373 668 B1 in Form einer nach unten offenen Ausbuchtung in einem seitlichen Zargenholm ausgeführt sein, der an einer den mit dem Torblatt zu verschließenden Raum begrenzenden Wand befestigt sein kann.

Erfindungsgemäß ist längs des ersten Abschnitts der Bewegungsbahn mindestens ein weiteres feststehend angeordnetes Widerlager vorgesehen, in das ein in der Freigabestellung unteres, vorzugsweise spitz zulaufendes Ende des Sicherungsbereichs eingreifen kann, wenn der Sicherungsbereich in der Sicherungsstellung angeordnet ist, um so ein Abstürzen des Torblatts bei Beschädigung des Zugmittels und/oder der Gewichtsausgleichseinrichtung zu verhindern. Ähnlich wie bei Toren gemäß EP 1 373 688 B1 kann das im ersten Abschnitt der Bewegungsbahn vorgesehene Widerlager in Form einer oben offenen Ausbuchtung eines seitlichen Zargenholms ausgeführt sein.

Sowohl im ersten Abschnitt der vorgegebenen Bahn als auch im zweiten Abschnitt der vorgegebenen Bahn können zwei, drei oder mehr Widerlager vorgesehen sein, welche zusammenwirkend mit dem Sicherungselement der Sicherungseinrichtung einer Bewegung des Torblatts entgegenwirken können.

Erfindungsgemäße Sektionaltore können ebenso wie herkömmliche Sektionaltore eine Führungsschienenanordnung zum Führen der Torblattbewegung mit einem ersten geradlinig verlaufenden Führungsschienenabschnitt, der sich etwa in Schwererichtung etwa parallel zum seitlichen Rand des Torblatts in der Schließstellung erstreckt, einem zweiten, etwa geradlinig verlaufenden Abschnitt, der sich etwa parallel zum seitlichen Rand des Torblatts in der Öffnungsstellung erstreckt und einem die beiden geradlinig verlaufenden Abschnitte miteinander verbindenden bogenförmigen Führungsschienenabschnitt aufweisen. Zur Führung der Torblattbewegung können an den einzelnen Torblattelementen und im Besonderen im Bereich des vorlaufenden unteren Rands des unteren Torblattelements mit der Führungsschienenanordnung zusammenwirkende Führungselemente angeordnet sein, die vorzugsweise in Form von Führungsrollen ausgeführt sind.

Zur Vergrößerung der möglichen Durchfahrtshöhe bei geöffnetem Tor kann das im Bereich des bei einer Schließbewegung vorlaufenden unteren Rands des unteren Torblattelements angebrachte Führungselement über einen bezüglich einer etwa senkrecht zur Bewegungsbahn verlaufenden Schwenkachse verschwenkbaren Halter an dem Torblattelement angebracht sein. Derartige Tore sind beispielsweise in der DE 10 2017 123 493 beschrieben. Insbesondere beim Betrieb solcher Tore hat sich der Einsatz von Sicherungseinrichtungen mit einem über ein Betätigungselement betätigten Sicherungselement als zweckmäßig erwiesen, weil so dem durch die verschwenkbare Lagerung der Führungsrolle eingeführten zusätzlichen Bewegungsfreiheitsgrad Rechnung getragen werden kann.

Eine zur Herstellung eines erfindungsgemäßen Tors ausgelegte erfindungsgemäße Sicherungseinrichtung weist ein Gehäuse auf, in dem ein Sicherungselement verschwenkbar gelagert ist, wobei in dem Gehäuse ein Fenster vorgesehen sein kann, durch das das Sicherungselement hindurchtreten kann. Die Sicherungseinrichtung umfasst ferner ein zumindest teilweise in dem Gehäuse aufgenommenes und von dem Gehäuse geführtes Betätigungselement auf, das ggf. mit Hilfe einer Vorspanneinrichtung in Form einer Druckfeder in das Gehäuse gedrückt wird, wo es in Anlage an das Sicherungselement gelangen kann und einen Sicherungsbereich des Sicherungselements unter der Wirkung der Vorspannkraft der Vorspanneinrichtung aus dem Gehäuse drängen kann. Ein außerhalb des Gehäuses freiliegender Bereich des Betätigungselements kann zum Ankoppeln eines andererseits an eine Gewichtsausgleichseinrichtung gekoppeltes Zugmittel ausgelegt sein.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich Bezug genommen wird, erläutert. In der Zeichnung zeigt:
- Fig. 1: Eine schematische Darstellung eines erfindungsgemäßen Tors und
- Fig. 2: Eine schematische Darstellung der Sicherungseinrichtung des in Fig. 1 dargestellten Tors.

In Fig. 1 ist das untere Torblattelement 10 eines Sektionaltors dargestellt, an dem eine Sicherungseinrichtung 100 angebracht ist, die über ein als Zugseil 150 ausgeführtes Zugmittel an eine nicht dargestellte Gewichtsausgleichseinrichtung gekoppelt ist. Die Sicherungseinrichtung weist ein in einem Gehäuse 120 (vgl. Fig. 2) angeordnetes Sicherungselement 110 sowie ein zumindest teilweise in dem Gehäuse 120 aufgenommenes Betätigungselement 130 auf. Das Sicherungselement 110 ist bezüglich einer senkrecht zur Bewegungsrichtung des Torblatts und etwa parallel zu den Gelenkachsen der einzelne Torblattelemente miteinander verbindenden Gelenke verlaufenden Schwenkachse 112 verschwenkbar in dem Gehäuse gelagert und weist einen sich ausgehend von der Schwenkachse in der in Fig. 1a) dargestellten Schließstellung nach unten erstreckenden Sicherungsbereich 111 auf.

Das Sicherungselement 110 wird mit Hilfe einer Vorspanneinrichtung 119 (vgl. Fig. 2a) in die in Fig. 1a) dargestellte Freigabestellung gedrängt. Das zumindest teilweise in dem Gehäuse 120 aufgenommene Betätigungselement 130 wird mit der über das Zugmittel 150 darauf ausgeübten Zugkraft der Gewichtsausgleichseinrichtung in der in Fig. 1a dargestellten Freigabestellung gehalten. Sobald die über das Zugmittel 150 auf das Betätigungselement 130 ausgeübte Zugkraft nachlässt, bewegt sich das Betätigungselement 130 unter dem Einfluss einer Vorspanneinrichtung in Form von Druckfedern 132 (vgl. Fig. 2) in der in Fig. 1a mit dem Pfeil P1 bezeichneten Richtung in das Gehäuse 120 hinein. Im Verlauf dieser Bewegung gelangt ein Anlagebereich 134 des Betätigungselements 130 in Anlage an einen Betätigungsbereich 110a des Sicherungselements 110. Dabei ist der Betätigungsbereich 110a auf einer einem Sicherungsbereich 111 des Sicherungselements 110 abgewandten Seite der Schwenkachse 112 angeordnet.

Der an dem Betätigungsbereich 110a anliegende Anlagebereich 134 des Betätigungselements 130 drängt unter Wirkung der Vorspannkraft der Vorspanneinrichtung 132 den Betätigungsbereich 110a nach unten und verschwenkt so den Sicherungsbereich 111 des Sicherungselements 110 nach oben, so dass der Sicherungsbereich 111 durch ein Fenster in dem Gehäuse 120 hindurchtritt und in die in den Fig. 1b) und 1c) dargestellte Sicherungsstellung gelangt.

In dieser Sicherungsstellung kann gemäß Fig. 1b) ein spitz zulaufendes unteres Ende 118 des Sicherungsbereichs 111 in eine oben offene Ausbuchtung 210 an einem seitlichen Zargenholm des Tors eingreifen und so zusammenwirkend mit der Ausbuchtung 210 einer Schließbewegung entgegenwirken. Andererseits kann das in die Sicherungsstellung verschwenkte Sicherungselement 110 zusammenwirkend mit unten offenen Ausbuchtungen 220 des seitlichen Zargenholms einer Öffnungsbewegung des Torblatts entgegenwirken. Dazu ist der Sicherungsbereich 111 im Bereich seines bei einer Verschwenkung von der in Fig. 1a) dargestellten Freigabestellung in die in den Figuren 1b) und 1c) dargestellte Sicherungsstellung vorlaufenden Rand mit einer Einbuchtung 116 ausgestattet, in die ein Rand der Ausbuchtung 220 eingreifen kann, um so der Öffnungsbewegung entgegenzuwirken.

In Fig. 2a) ist die Sicherungseinrichtung des in Fig. 1 dargestellten Tors explosionsartig dargestellt. In Fig. 2b) ist diese Sicherungseinrichtung in montiertem Zustand dargestellt. Wie einer Zusammenschau der Fig. 2a) und 2b) zu entnehmen ist, ist das Sicherungselement 110 in der in Fig. 2b) dargestellten Freigabestellung innerhalb des Gehäuses 120 angeordnet und innerhalb des Gehäuses 120 auf einem Bolzen 122 drehbar gelagert. Der Bolzen 122 durchsetzt Ausnehmungen 123 in gegenüberliegenden Gehäusewänden. Mit Hilfe der in dem Gehäuse 120 angeordneten Vorspanneinrichtung 119 wird das Sicherungselement 110 in die in Fig. 2b) dargestellte Freigabestellung gedrängt.

Das Betätigungselement 130 übergreift Druckfedern 132 der Sicherungseinrichtung, welche an einem innerhalb des Gehäuses 120 angeordneten Widerlager 126 anliegen. Das Widerlager 126 ist insgesamt etwa U-förmig ausgeführt, wobei die äußeren Schenkel des Widerlagers von einer Ausnehmung durchsetzt sind, die von einem Bolzen 124 durchgriffen sind. Der Bolzen 124 durchgreift ferner Ausnehmung 125 in den einander gegenüberliegenden Wänden des Gehäuses 120. Der Verbindungsschenkel des Widerlagers bildet eine Anlagefläche für die Druckfedern 132. In dem gabelförmigen Betätigungselement 130 sind Langlöcher 136 ausgeführt, die ebenfalls von dem Bolzen 124 durchgriffen werden. Ein Verbindungsschenkel 138 des gabelförmigen Betätigungselements 130 bietet eine Anlagefläche für die andererseits an den Verbindungsschenkel des U-förmigen Widerlagers 124 anliegenden Druckfedern. Mit Hilfe dieser Druckfedern wird das gabelförmige Betätigungselement insgesamt bezüglich dem Widerlager 126 in Richtung auf das Sicherungselement 110 gedrängt. Andererseits kann das Betätigungselement mit Hilfe einer Zugkraft, die über ein Zugmittel 150 darauf ausgeübt werden kann, gegen die Vorspannkraft der Druckfedern 132 aus dem Gehäuse herausgezogen werden, wobei diese Bewegung durch die Langlöcher 136 begrenzt wird.

Bei nachlassender Zugkraft des Zugmittels gelangt der Anlagebereich 134 des Betätigungselements 130 in Anlage an den Betätigungsbereich 110a des Sicherungselements 110 und drängt das Sicherungselement 110 insgesamt durch Verschwenken bezüglich der durch den Bolzen 122 festgelegten Schwenkachse durch ein Fenster des Gehäuses in die in den Figuren 1c und 1b dargestellte Sicherungsstellung, in der es einerseits mit Hilfe der in dem vorlaufenden Rand vorgesehenen Einbuchtung 116 zusammenwirkend mit Widerlagern 220 einer Öffnungsbewegung entgegenwirken kann und andererseits zusammenwirkend mit der Widerlagern 210 einer Schließbewegung entgegenwirken kann.

Das Sicherungselement der erfindungsgemäßen Sicherungseinrichtung ist demnach im Wesentlichen dadurch gekennzeichnet, dass es zwei Sicherungsfunktionen ausübt, von denen eine durch das spitz zulaufende untere Ende des Sicherungselements hervorgebracht wird und das andere durch die in dem bei einer Bewegung von der Freigabestellung in die Sicherstellung vorlaufenden Rand vorgesehene Einbuchtung 116 hervorgebracht wird. Dabei ist die Verlagerung des Sicherungselements 110 von der Freigabestellung in die Sicherungsstellung im Wesentlichen unabhängig von der Richtung der über das Zugmittel auf die Sicherungseinrichtung ausgeübten Kraft, weil nur durch die parallel zur Gehäuseachse wirksame Kraft der Druckfeder 132 eine Betätigung des Sicherungselements wirksam wird. Das wird durch die Vermittlung der Kraft des Zugmittels auf das Sicherungselement über das in dem Gehäuse 120 geführte Betätigungselement 130 erreicht.

Bei der in Fig. 2b) dargestellten Ausführungsform der Erfindung wird eine Bewegung des Betätigungselements in die Betätigungsstellung mit Hilfe eines Sicherungsbolzens 300 verhindert. Der Sicherungsbolzen 300 dient als Transportsicherung und kann nach der Montage aus dem Gehäuse 120 gezogen werden. Dann kann das Betätigungselement 130 unter der Wirkung der Druckfedern 132 aus der in Fig. 2b) dargestellten Ruhestellung in die Betätigungsstellung verlagert werden.

Die Erfindung ist nicht auf das anhand der Zeichnung erläuterte Ausführungsbeispiel beschränkt, vielmehr ist auch an den Einsatz von solchen Sicherungseinrichtungen gedacht, bei denen die Bewegung des Betätigungselements mit einer schienenartigen Führung geführt wird. Bei einer nicht erfindungsgemäßen Ausführungsform kann anstelle einer Einbuchtung in dem vorlaufenden Rand des Sicherungselements auch eine Ausbuchtung vorgesehen sein, welche mit entsprechend ausgebildeten Widerlagern in dem Zargenholm zusammenwirken kann. Andererseits kann bei einer nicht erfindungsgemäßen Ausführungsform am unteren Ende des Sicherungselements eine Einbuchtung vorgesehen sein, die wiederum mit entsprechend ausgeführten Widerlagern im seitlichen Zargenholm zusammenwirken kann.

Wie in den Figuren 1b und 1c dargestellt, können in dem mit dem Sicherungselement zusammenwirkenden Zargenholm sowohl im ersten Abschnitt der vorgegebenen Bahn als auch im zweiten Abschnitt der vorgegebenen Bahn zwei, drei oder mehr in Form von Ausbuchtungen ausgeführte Widerlager ausgeführt sein.

### Bezugszeichenliste

- 10: Torblattelement
- 100: Sicherungseinrichtung
- 110: Sicherungselement
- 110a: Betätigungsbereich
- 111: Sicherungsbereich
- 112: Schwenkachse
- 116: Einbuchtung
- 118: Unteres Endes des Sicherungsbereichs
- 119: Vorspanneinrichtung
- 120: Gehäuse
- 122: Bolzen
- 123: Ausnehmung
- 124: Bolzen
- 126: Widerlager
- 130: Betätigungselement
- 132: Druckfeder
- 134: Anlagebereich
- 136: Langloch
- 138: Verbindungsschenkel
- 150: Zugseil
- 210: Oben offene Ausbuchtung
- 220: Unten offene Ausbuchtung
- 300: Sicherungsbolzen

## Patentansprüche

1. Tor mit einem zwischen einer Schließstellung, in der es eine Wandöffnung verschließt, und einer Öffnungsstellung, in der es die Wandöffnung freigibt, bewegbaren und eine Mehrzahl von in Torblattbewegungsrichtung hintereinander angeordneten und bezüglich etwa senkrecht zur Torblattbewegungsrichtung verlaufenden Gelenkachsen gelenkig miteinander verbundenen Torblattelementen (10) aufweisenden Torblatt und einer zwischen einer Freigabestellung, in der sie die Torblattbewegung freigibt, und einer Sicherungsstellung, in der sie der Torblattbewegung zumindest längs eines ersten Abschnitts der Bewegungsbahn des Torblatts von der Öffnungsstellung in die Schließstellung und längs eines vorzugsweise die Schließstellung enthaltenden zweiten Abschnitts der Bewegungsbahn von der Schließstellung in die Öffnungsstellung entgegenwirkt, verstellbaren Sicherungseinrichtung (100) mit einem bezüglich dem bei einer Schließbewegung vorlaufenden Torblattelement (10) bewegbar gelagerten und zwischen einer Freigabestellung und einer Sicherungsstellung bewegbaren Sicherungselement(110), wobei das in die Sicherungsstellung bewegte Sicherungselement (110) in dem ersten Abschnitt der Bewegungsbahn der Schließbewegung entgegenwirkt und in dem zweiten Abschnitt der Bewegungsbahn der Öffnungsbewegung entgegenwirkt,
wobei die Sicherungseinrichtung (100) ein zum Bewegen des Sicherungselements (110) von der Freigabestellung in die Sicherungsstellung betätigbares und an ein Zugmittel (150) gekoppeltes Betätigungselement (130) aufweist, wobei das Zugmittel (150) andererseits an eine die Öffnungsbewegung unterstützende Gewichtsausgleichseinrichtung gekoppelt ist, wobei ein bei einer Bewegung von der Freigabestellung in die Sicherungsstellung vorlaufender Rand eines Sicherungsbereichs (111) des Sicherungselements (110) eine Einbuchtung (116) aufweist, in die ein längs des zweiten Abschnitts der Bewegungsbahn feststehend angeordnetes Widerlager (220) eingreifen kann, wenn der Sicherungsbereich (111) in der Sicherungsstellung angeordnet ist und längs des ersten Abschnitts der Bewegungsbahn mindestens ein weiteres feststehend angeordnetes Widerlager (210) vorgesehen ist, in das ein in der Freigabestellung unteres spitz zulaufendes Ende (118) des Sicherungsbereichs (111) eingreifen kann, wenn der Sicherungsbereich (111) in der Sicherungsstellung angeordnet ist.

2. Tor nach Anspruch 1, **dadurch gekennzeichnet, dass** das Betätigungselement (130) bezüglich dem unteren Torblattelement (10) vorzugsweise in einer etwa parallel zur Bewegungsrichtung des Torblatts verlaufenden Richtung linear verschiebbar ist.

3. Tor nach Anspruch 2, **gekennzeichnet durch** eine bezüglich dem unteren Torblattelement (10) festgelegte Führungseinrichtung zum Führen und Begrenzen der Verschiebung des Betätigungselements (130).

4. Tor nach Anspruch 3, **dadurch gekennzeichnet, dass** die Führungseinrichtung ein das Betätigungselement (130) zumindest teilweise aufnehmendes Gehäuse (120) aufweist.

5. Tor nach einem der vorhergehenden Ansprüche, **gekennzeichnet durch** eine zumindest teilweise in dem Gehäuse (120) aufgenommene und das Betätigungselement (130) in eine Betätigungsstellung, in der es das Sicherungselement (110) in die Sicherungsstellung bewegt, drängende erste Vorspanneinrichtung (132).

6. Tor nach Anspruch 5, **dadurch gekennzeichnet, dass** das Betätigungselement (130) durch Zug an dem Zugmittel gegen die Vorspannkraft der Vorspanneinrichtung (132) in eine Ruhestellung gedrängt wird, in der es keine Bewegung des Sicherungselements (110) in die Sicherungsstellung bewirkt.

7. Tor nach Anspruch 6, **gekennzeichnet durch** eine zweite Vorspanneinrichtung (119), mit der das Sicherungselement (110) in die Freigabestellung gedrängt wird.

8. Tor nach einem der Ansprüche 4 bis 7, **dadurch gekennzeichnet, dass** das Betätigungselement (130) mit der ersten Vorspanneinrichtung (132) in das Gehäuse (120) gedrängt wird.

9. Tor nach einem der Ansprüche 4 bis 8, **dadurch gekennzeichnet, dass** das Sicherungselement (110) in dem Gehäuse (120) bezüglich einer quer, insbesondere senkrecht zur Bewegungsbahn verlaufenden Schwenkachse (112) verschwenkbar gelagert ist und sich der Sicherungsbereich (111) des Sicherungselements (110) ausgehend von der Schwenkachse (112) nach unten erstreckt, wobei der Sicherungsbereich (111) bei einer Bewegung von der Freigabestellung in die Sicherungsstellung nach oben verschwenkt wird.

10. Tor nach einem der vorhergehenden Ansprüche, **gekennzeichnet durch** eine Führungsschienenanordnung zur Führung der Torblattbewegung mit einem ersten geradlinig verlaufenden Führungsschienenabschnitt, der sich etwa in Schwererichtung und etwa parallel zum seitlichen Rand des Torblatts in der Schließstellung erstreckt, einem zweiten etwa geradlinig verlaufenden Abschnitt, der sich etwa parallel zum seitlichen Rand des Torblatts in der Öffnungsstellung erstreckt und einem die beiden geradlinig verlaufenden Abschnitte miteinander verbindenden bogenförmigen Führungsschienenabschnitt.

11. Tor nach Anspruch 10, **gekennzeichnet durch** ein an dem unteren Torblattelement (10) angebrachtes und mit der Führungsschienenanordnung zusammenwirkendes Führungselement, das vorzugsweise als Führungsrolle ausgeführt ist.

12. Tor nach Anspruch 11, **dadurch gekennzeichnet, dass** das Führungselement über einen bezüglich einer etwa senkrecht zur Bewegungsbahn verlaufenden Schwenkachse verschwenkbaren Halter an dem unteren Torblattelement angebracht ist.

## Claims

1. A door comprising: a door leaf which is movable between a closed position in which it seals a wall opening and an open position in which the wall opening is cleared and which has a plurality of door leaf elements (10) arranged one behind the other in the direction of movement of the door leaf and connected to each other in a hinged manner relative to hinge axes running approximately perpendicular to the direction of movement of the door leaf; and a securing device (100) adjustable between a release position in which it releases the door leaf movement and a secured position in which it blocks movement of the door leaf, at least along a first portion of the movement path of the door leaf from the open position to the closed position and along a second portion of the movement path, preferably including the closed position, from the closed position to the open position, said securing device comprising a securing element (110) which is mounted movably relative to what is the leading door leaf element (10) in the case of a closing movement and is movable between a release position and a secured position, wherein the securing element (110) moved into the secured position blocks the closing movement in the first portion of the movement path and the opening movement in the second portion of the movement path, and wherein the securing device (100) has an actuation element (130) which is coupled to a pulling means (150) and which can be actuated for moving the securing element (110) from the release position to the secured position, wherein the pulling means (150) in turn is coupled to a counterbalancing device supporting the opening movement, wherein what is, in a movement from the release position to the secured position, the leading edge of a secured area (111) of the securing element (110) has a recess (116) in which an abutment (220) arranged fixedly along the second portion of the movement path can engage when the secured area (111) is arranged in the secured position and at least one further fixedly arranged abutment (210) is provided along the first portion of the movement path in which an end (118) of the secured area (111) which tapers to a point at the bottom in the release position can engage when the secured area (111) is arranged in the secured position.

2. The door in accordance with claim 1, **characterised in that** the actuation element (130) is movable linearly relative to the lower door leaf element (10), preferably in a direction running approximately parallel to the direction of movement of the door leaf.

3. The door in accordance with claim 2, **characterised by** a guiding device for guiding and delimiting the movement of the actuation element (130), which guiding device is fixed relative to the lower door leaf element (10).

4. The door according to claim 3, **characterised in that** the guiding device has a housing (120) which at least partially accommodates the actuation element (130).

5. The door in accordance with one of the preceding claims, **characterised by** a first biasing device (132) which is at least partially accommodated in the housing (120) and forces the actuation element (130) into an actuation position in which it moves the securing element (110) into the secured position.

6. The door in accordance with claim 5, **characterised in that**, by pulling on the pulling means against the biasing force of the biasing device (132), the actuation element (130) is forced into an idle position in which it does not effect a movement of the securing element (110) into the secured position.

7. The door in accordance with claim 6, **characterised by** a second biasing device (119) by means of which the securing element (110) is forced into the release position.

8. The door in accordance with one of claims 4 to 7, **characterised in that** the actuation element (130) is forced into the housing (120) by means of the first biasing device (132).

9. The door in accordance with one of claims 4 to 8, **characterised in that** the securing element (110) is mounted in the housing (120) such that it can be swivelled relative to a swivel axis (112) running transversely, and in particular perpendicular, to the movement path, and the secured area (111) of the securing element (110) starts from the swivel axis (112) and extends downwards, wherein the secured area (111) is swivelled upwards in the case of a movement from the release position into the secured position.

10. The door in accordance with one of the preceding claims, **characterised by** a guide rail arrangement for guiding the door leaf movement comprising: a first guide rail portion running in a straight line and extending approximately in the direction of gravity and approximately parallel to the side edge of the door leaf in the closed position; a second portion running approximately in a straight line and extending approximately parallel to the side edge of the door leaf in the open position; and an arc-shaped guide rail portion for connecting the two straight-lined portions.

11. The door in accordance with claim 10, **characterised by** a guide element, preferably configured as a guide roller, which is attached to the lower door leaf element (10) and interacts with the guide rail arrangement.

12. The door in accordance with claim 11, **characterised in that** the guide element is attached to the lower door leaf element by means of a holder which can be swivelled relative to a swivel axis running approximately perpendicular to the movement path.

## Revendications

1. Portail comprenant : un battant qui est mobile entre une position de fermeture, dans laquelle il obstrue une ouverture murale, et une position d'ouverture, dans laquelle il dégage l'ouverture murale, et qui présente une pluralité d'éléments de battant (10) disposés les uns derrière les autres dans le sens du déplacement du battant de porte et reliés entre eux de manière articulée par rapport à des axes d'articulation sensiblement perpendiculaires au sens du déplacement du battant de porte ; et un dispositif de fixation (100) réglable entre une position de dégagement, dans laquelle il permet le déplacement du battant de porte, et une position de fixation, dans laquelle il empêche le déplacement du battant de porte au moins le long d'une première portion de la trajectoire de déplacement du battant, de la position d'ouverture à la position de fermeture, et le long d'une deuxième portion de la trajectoire de déplacement comportant de préférence la position de fermeture, de ladite position de fermeture à ladite position d'ouverture, ledit dispositif de fixation comprenant un élément de fixation (110) qui est monté mobile par rapport à l'élément de battant (10) le plus avant lors d'un mouvement de fermeture et qui est mobile entre une position de dégagement et une position de fixation, ledit élément de fixation (110), une fois en position de fixation, empêchant le mouvement de fermeture dans la première portion de la trajectoire de déplacement et empêchant le mouvement d'ouverture dans la deuxième portion de la trajectoire de déplacement, ledit dispositif de fixation (100) présentant un élément d'actionnement (130) couplé à un moyen de traction (150) et susceptible d'être actionné pour faire passer l'élément de fixation (110) de la position de dégagement à la position de fixation, ledit moyen de traction (150) étant par ailleurs couplé à un dispositif de contrepoids favorisant le mouvement d'ouverture, un bord d'une zone de fixation (111) de l'élément de fixation (110), lequel bord est le plus avant lors du passage de la position de dégagement à la position de fixation, présentant une encoche (116) dans laquelle une butée (220) agencée fixe le long de la deuxième portion de la trajectoire de déplacement peut s'enclencher, lorsque la zone de fixation (111) est agencée en position de fixation, et au moins une autre butée (210) agencée fixe étant prévue le long de la première portion de la trajectoire de déplacement, dans laquelle autre butée peut s'enclencher une extrémité (118) de la zone de fixation (111) qui est effilée en pointe vers le bas en position de dégagement, lorsque la zone de fixation (111) est en position de fixation.

2. Portail selon la revendication 1, **caractérisé en ce que** l'élément d'actionnement (130) est déplaçable de manière linéaire par rapport à l'élément de battant (10) inférieur, de préférence dans un sens sensiblement parallèle au sens de déplacement du battant.

3. Portail selon la revendication 2, **caractérisé par** un dispositif de guidage fixé par rapport à l'élément de battant (10) inférieur et servant au guidage et à la délimitation du déplacement de l'élément d'actionnement (130).

4. Portail selon la revendication 3, **caractérisé en ce que** le dispositif de guidage présente un logement (120) dans lequel est reçu, au moins partiellement, l'élément d'actionnement (130).

5. Portail selon l'une des revendications précédentes, **caractérisé par** un premier dispositif de précontrainte (132) reçu au moins partiellement dans le logement (120) et forçant l'élément d'actionnement (130) vers une position d'actionnement dans laquelle il fait passer l'élément de fixation (110) à la position de fixation.

6. Portail selon la revendication 5, **caractérisé en ce que** l'élément d'actionnement (130) est forcé dans une position de repos sous l'effet d'une traction exercée sur le moyen de traction contre la force de précontrainte du dispositif de précontrainte (132), dans laquelle position de repos il ne fait pas passer l'élément de fixation (110) en position de fixation.

7. Portail selon la revendication 6, **caractérisé par** un deuxième dispositif de précontrainte (119) permettant de forcer l'élément de fixation (110) vers la position de dégagement.

8. Portail selon l'une des revendications 4 à 7, **caractérisé en ce que** l'élément d'actionnement (130) est forcé à entrer dans le logement (120) grâce au premier dispositif de précontrainte (132).

9. Portail selon l'une des revendications 4 à 8, **caractérisé en ce que** l'élément de fixation (110) est monté pivotant dans le logement (120) par rapport à un axe de pivotement (112) transversal, notamment perpendiculaire, à la trajectoire de déplacement et **en ce que** la zone de fixation (111) de l'élément de fixation (110) s'étend vers le bas à partir de l'axe de pivotement (112), ladite zone de fixation (111) subissant un pivotement vers le haut lors d'un passage de la position de dégagement à la position de fixation.

10. Portail selon l'une des revendications précédentes, **caractérisé par** un système de rails de guidage servant à guider le déplacement du battant de porte et comportant une première portion de rail de guidage rectiligne qui s'étend sensiblement dans le sens de la gravité et sensiblement parallèlement au bord latéral du battant, en position de fermeture ; une deuxième portion sensiblement rectiligne et qui s'étend sensiblement parallèlement au bord latéral du battant, en position d'ouverture ; et une portion de rail de guidage arquée qui relie les deux portions rectilignes l'une à l'autre.

11. Portail selon la revendication 10, **caractérisé par** un élément de guidage, de préférence conçu sous la forme d'un galet de guidage, rattaché à l'élément de battant (10) inférieur et coopérant avec le système de rails de guidage.

12. Portail selon la revendication 11, **caractérisé en ce que** l'élément de guidage est rattaché à l'élément de battant inférieur par le biais d'un support pivotant par rapport à un axe de pivotement sensiblement perpendiculaire à la trajectoire de déplacement.
